# EUROPÄISCHE PATENTSCHRIFT

(11) **EP 0 811 750 B1**
(45) Veröffentlichungstag und Bekanntmachung des Hinweises auf die Patenterteilung: **28.08.2002**
(21) Anmeldenummer: 96109124.6
(22) Anmeldetag: 07.06.1996
(51) Int. Cl.: E21B 47/04, E21B 47/022, E21B 47/12

(54) **Verfahren und Vorrichtung zur unterirdischen Erfassung der Teufe einer Bohrung**
Method and device for downhole measurement of depth of borehole
Procédé et dispositif pour mesure au fond de puits de la profondeur d'un trou de forage

(43) Veröffentlichungstag der Anmeldung: 10.12.1997
(73) Patentinhaber: BAKER HUGHES INCORPORATED, Houston Texas 77210-4740 (US)
(72) Erfinder: Witte, Johannes, Dipl.Ing., 38108 Braunschweig (DE)
(74) Vertreter: Busse & Busse Patentanwälte

(56) Entgegenhaltungen:
- EP-A- 0 449 710
- US-A- 5 341 886

## Beschreibung

Die Erfindung betrifft ein Verfahren und eine Vorrichtung zur unterirdischen Erfassung der Teufe einer in unterirdische Formationen abgeteuften Bohrung. Die unterirdische Teufeerfassung ist für die Durchführung von Bohrvorhaben von Bedeutung, bei denen der Richtungsverlauf des Bohrlochs auf der Grundlage von unterirdisch erfaßten Daten programmgesteuert wird.

Zur unteridischen Teufebestimmung ist es bereits bekannt (US-A-5341886) das eingesetzte Bohrwerkzeug mit einem Tastrad auszurüsten, das im Zuge des Bohrfortschritts die Bohrlochwandung überläuft und den zurückgelegten Weg als Meßwert einem im Gehäuse des Bohrwerkzeugs untergebrachten Computer als zentralem Prozessor zur Verfügung stellt. Alternativ kann auch die Teufe durch magnetisches Markieren der Bohrlochwandung und Erfassen der Markierung durch ein magnetsensibles Meßgerät ermittelt werden. Hierbei ist die magnetische Markierungsvorrichtung in einer vorgegebenen Distanz in Bohrrichtung vor der Meßvorrichtung im Gehäuse des Bohrwerkzeugs untergebracht. Ein Ansprechen der Meßvorrichtung auf eine magnetische Markierung erfolgt dementsprechend jedes Mal nach Zurücklegen der vorgegebenen Distanz zwischen Markierungs- und Meßvorrichtung.

Zur Bestimmung der Teufe einer in unterirdische Formationen abgeteuften Bohrung ist es ferner bekannt (EP-A-0 449 710), optisch an der Oberfläche die Längenmaße aller zum Einsatz vorgesehenen Bohrgestängeteile zu erfassen und die Längen aller zum Einsatz gekommenen Bohrgestängeteile zu summieren, um die Teufe einer erstellten Bohrung zu bestimmen.

Die Erfindung befaßt sich mit dem Problem, ein Verfahren und eine Vorrichtung zur unterirdischen Teufeerfassung zu schaffen, die bei großer Einfachheit einen funktionssicheren Betrieb gewährleisten.

Die Erfindung löst diese Aufgabe durch ein Verfahren mit den Merkmalen des Anspruchs 1 und durch eine Vorrichtung mit den Merkmalen des Anspruchs 6. Hinsichtlich weiterer Ausgestaltungen des Verfahrens wird auf die Ansprüche 2 bis 5 verwiesen.

Die Erfindung erfaßt mit einem einfachen Sensor eine der typischen Veränderungen der Bohrparameter während des Anfügens eines Rohrgestängeteils an das Bohrgestänge, so daß in Verbindung mit einer programmgemäßen Vorgabe des Längenmaßes der zum Einsatz vorgesehenen Rohrgestängeteile der unterirdische Zentralprozessor in kurzen Abständen mit einem aktuellen, genauen Teufewert versorgt werden kann, wie er zur Programmsteuerung des Bohrungsablaufes benötigt wird. Die aufzuwendenden Mittel sind dabei außerordentlich einfach, betriebssicher und von hoher Lebensdauer.

Die Erfindung wird nachstehend anhand der Zeichnung näher erläutert, in der schematisch und beispielhaft eine Bohreinrichtung mit einem Bohrwerkzeug dargestellt ist, das eine Vorrichtung zur unterirdischen Teufeerfassung umfaßt.

Wie die Zeichnung näher erkennen läßt, umfaßt die Bohreinrichtung in ihrem oberirdischen Bereich einen üblichen Bohrturm 1 mit einem Gestängelager 2, in dem Rohrgestängeteile 3 von untereinander gleicher, vorgegebener Länge untergebracht sind. Die Rohrgestängeteile 3 werden mittels eines Hebezeugs 4 dem Gestängelager 2 entnommen und werden durch Anschrauben Bestandteil des Bohrgestänges 5, mit dessen unterem Ende das in dem aufgebrochenen Bereich 6 schematisch veranschaulichte Bohrwerkzeug 7 verbunden ist. Das im Bohrloch 8 in der unterirdischen Formation 9 befindliche Bohrwerkzeug umfaßt ein Gehäuse 10 mit einem in diesem untergebrachten Antriebsmotor (nicht dargestellt), der über eine Antriebswelle 11 einen Bohrmeißel 12 antreibt. Im Gehäuse 10 des Bohrwerkzeugs 7 ist ein Computer 13 als entralprozessor ungebracht, der mit unterirdisch erfaßten Meßdaten versorgt wird und für den Richtungsverlauf des Bohrlochs, das Bohrlochprofil, maßgeblich ist. Der Computer 13 umfaßt einen Datenspeicher 14 für die Aufnahme von vorgegebenen Daten und ist mit einem Programm ausgestattet, das neben anderen Meßdaten wie der Inklination der Achse des Bohrwerkzeugs die Schaltimpluse eines Sensors 15 auswertet und verarbeitet, der auf Veränderungen des Drucks oder der Strömung der Bohrspülung anspricht. Diese wird in üblicher Weise von übertage durch das Bohrgestänge 5 und das Bohrwerkzeug 7 hindurch dem Bohrmeißel 12 zugeführt, tritt aus dem Bohrmeißel 12 zu Kühl- und Spülzwecken aus und strömt durch den Ringraum im Bohrloch 8 nach übertage zurück.

Der Sensor ist bei 15 nur schematisch angedeutet und wie der Computer 13 in einem relativ zum Bohrmeißel 12 nicht rotierenden Teil des Gehäuses 10 angeordnet.

Für die Teufeerfassung wird das Längenmaß der zum Einsatz vorgesehenen Rohrgestängeteile 3 ermittelt und zusammen mit der Ausgangsteufe des Bohrlochs 8 in den Datenspeicher 14 des Computers 13 eingegeben. Vor dem Einlassen des Bohrwerkzeugs 7 in das Bohrloch 8 oder bei Erreichen der Ausgangsteufe im Bohrloch 8 wird der Computer 13 aktiviert und erhält vom Sensor 15 Impulse in Abhängigkeit von einer Unterbrechung der Strömung der Bohrspülung oder in Abhängigkeit vom Druckabfall in der Bohrspülung, wie sie für eine Unterbrechnung des Bohrvorganges beim Anfügen eines Rohrgestängeteils 3 an das Bohrgestänge 5 typisch sind. Das Verarbeitungsprogramm des Computers 13 errechnet aus den vom Sensor 15 empfangenen Impulsen unter Heranziehung der im Datenspeicher 14 gespeicherten Vorgabedaten die aktuelle Teufe, die als Steuergröße für die unterirdische Steuerung des Bohrverlaufs benötigt wird.

Befindet sich der Computer 13 in einem inaktiven bzw. deaktivierten Zustand, so bewirkt ein erster vom Sensor 15 abgegebener Schaltimpuls die Aktivierung des Computers 13, wobei sich in diesem Falle das Bohrwerkzeug 7 in der Regel auf der Sohle eines Bohrlochs 8 befindet, dessen Ausgangsteufe im Datenspeicher 14 hinterlegt ist. Durch eine vorgegebene, codierte Folge von Schaltimpulsen des Sensors 15 kann der Computer 13 in einen Sonderbetriebszustand überführt werden, und zwar unabhängig von der Verarbeitung von Schaltimpulsen des Sensors 15, die zur Teufeermittlung herangezogen werden. So kann beispielsweise der Computer in einen Wartezustand versetzt oder von übertage mit Daten versorgt werden, die beispielsweise eine Programmänderung zur Folge haben.

Der nach jedem Einsatz eines Bohrgestängeteils 3 errechnete Teufewert wird vorzugsweise vom Computer 13 einem Richtungssteuergerät 16 im Gehäuse 10 des Bohrwerkzeugs 7 übergeben, das oberhalb oder unterhalb des Computers 13 im Gehäuse 10 abgestützt ist und eine Verschwenkung eines unteren, eine zur Mittelachse des Außengehäuses 10 abgewinkelte Antriebswelle 11 für das Bohrwerkzeug 12 umfassenden Werkzeugteils bewirkt, wenn eine Richtungsänderung durch das Verarbeitungsprogramm des Computers 13 vorgegeben wird. Richtungsbohrwerkzeuge mit im Bohrwerkzeug integriertem Richtungssteuergerät sind in verschiedenen Ausführungen bekannt (US-A-5215151; 5339913;5311952) und bedürfen daher hier keiner näheren Erläuterung.

## Patentansprüche

1. Verfahren zur unterirdischen Erfassung der Teufe einer Bohrung, die mittels eines Bohrwerkzeugs, das mit einem aus Bohrgestängeteilen zusammengesetzten Bohrgestänge verbunden ist, in unterirdische Formationen abgeteuft wird, bei dem für die Feststellung der Teufe relevante Daten von einem Sensor erfaßt und einem im Bohrwerkzeug untergebrachten Computer aufgegeben werden, der mit einem Verarbeitungsprogramm die Teufe errechnet, **dadurch gekennzeichnet, daß** das Längenmaß der zum Einsatz vorgesehenen Rohrgestängeteile erfaßt und zusammen mit der Ausgangsteufe des Bohrlochs in den Datenspeicher des mit den Daten des geplanten Verlaufs des Bohrlochs vorprogrammierten Computers eingegeben, der Computer vor dem Einlassen in das Bohrloch oder bei Erreichen der Ausgangsteufe aktiviert, vom Sensor des Computers die Anzahl der während des Abteufens der Bohrung eingesetzten Bohrgestängeteile erfaßt, und vom Verarbeitungsprogramm des Computers die Teufe des Bohrlochs anhand der ermittelten Anzahl und des Längenmaßes der eingesetzten Bohrgestängeteile errechnet wird.

2. Verfahren nach Anspruch 1, **dadurch gekennzeichnet, daß** ein auf den Druck oder die Strömung der Bohrspülung ansprechender Sensor verwendet wird, der bei Druckauf- oder -abbau der Bohrspülung bzw. bei Ein- oder Aussetzen der Bohrspülungsströmung einen Schaltimpuls an den Computer abgibt.

3. Verfahren nach Anspruch 1 oder 2, **dadurch gekennzeichnet, daß** ein sich in deaktiviertem Zustand befindender Computer durch einen ersten Schaltimpuls des Sensors aktiviert wird.

4. Verfahren nach einem der Ansprüche 1 bis 3, **dadurch gekennzeichnet, daß** der Computer durch eine vorgegebene, kodierte Folge von Schaltimpulsen in einen vorgegebenen Sonderbetriebszustand überführt wird.

5. Verfahren nach einem der Ansprüche 1 bis 4, **dadurch gekennzeichnet, daß** der nach jedem Einsatz eines Bohrgestängeteils errechnete Teufewert vom Computer einem Richtungssteuergerät des Bohrwerkzeugs übergeben wird.

6. Vorrichtung zur unterirdischen Erfassung der Teufe einer in unterirdische Formationen abgeteuften Bohrung, mit einem mittels eines aus Bohrgestängeteilen (3) vorbestimmter Länge zusammengesetzten Bohrgestänges (5) in ein Bohrloch (8) einfahrbaren Bohrwerkzeug (7) und einem im Gehäuse (10) des Bohrwerkzeugs (7) abgestützten Teufenmeßgerät (13,14,15), das einen Computer (13) mit einem Datenspeicher (14) für die Aufnahme von Daten und mit einem Verarbeitungsprogramm sowie einen auf Bohrspülungsparameter ansprechenden Sensor umfaßt, **dadurch gekennzeichnet, daß** der Sensor (15) bei Unterbrechung der Bohrspülungsströmung oder einem Druckabfall in der Bohrspülung, wie er bei einer Bohrungsunterbrechung für das Anfügen eines Bohrgestängeteils (3) eintritt, an den Computer (13) einen Schaltimpuls abgibt, der einen Multiplikator für die Ermittlung der Teufe anhand eines im Datenspeicher (14) vorgegebenen Längenmaßes für die Bohrgestängeteile (3) durch das Verarbeitungsprogramm bildet.

## Claims

1. Method for the downhole measurement of the depth of a borehole which by means of a boring tool connected to rods comprising boring rod sections is sunk into underground geological formations, with the data relevant for determining the depth being collected by a sensor and passed to a computer mounted in the boring tool, that calculates the depth by means of a processing program, **characterised in that** the length dimension of the pipe rod sections to be used is recorded and entered, together with the initial depth of the borehole, into the data memory of the computer that has been pre-programmed with the data of the planned course of the borehole, the computer is activated before running into the borehole or on reaching the initial depth, the number of boring rod sections used for sinking the borehole is detected by the sensor of the computer, and the depth of the borehole is calculated using the determined number and length dimension of the boring rod sections used.

2. Method in accordance with claim 1, **characterised in that** a sensor which responds to the pressure or flow of the well fluid is used, which sends a switching impulse to the computer in response to a pressure build-up or drop in the well fluid or the starting or stopping of the well fluid flow.

3. Method in accordance with claims 1 or 2, **characterised in that** a computer in the deactivated state is activated by a first switching impulse from the sensor.

4. Method in accordance with one of claims 1 to 3, **characterised in that** the computer is changed to a specified special operating state by a specified, coded sequence of switching impulses.

5. Method in accordance with one of claims 1 to 4, **characterised in that** the depth value calculated after each use of the birong rod section is transmitted from the computer to a direction selection device of the boring tool.

6. Device for downhole measurement of the depth of a borehole sunk into underground geological formations, with a boring rod (5) made up of boring rod sections (3) of preset length in a boring tool (7) that can be lowered into a borehole (8) and a depth measuring device (13, 14, 15) supported in a housing (10) in the boring tool (7), that has a computer (13) with a data memory (14) for recording data and a processing program as well as a sensor that responds to well fluid parameters, **characterised in that** the sensor (15) in the event of an interruption in the well fluid flow or a pressure drop in the well fluid, such as occurs if boring is interrupted to add a boring rod section (3), transmits a switching impulse to the computer (13) that by means of the processing program forms a multiplier for determining the depth on the basis of the preset length dimension for the boring rod sections (3) in the data memory (14).

## Revendications

1. Procédé destiné à la détection souterraine de la profondeur d'un forage, effectué dans des formations souterraines à l'aide d'un outil de forage relié à un train de tiges constitué de plusieurs éléments, lors duquel, afin de déterminer cette profondeur, des données utiles sont saisies par un capteur et enregistrées par un ordinateur placé dans l'outil de forage et qui calcule la profondeur à l'aide d'un programme de traitement, **caractérisé en ce que** la mesure linéaire des éléments du train de tiges devant être utilisés est saisie et enregistrée, avec la profondeur de départ du trou de forage, dans la mémoire informatique de l'ordinateur préprogrammé à l'aide des données relatives au tracé prévu du trou de forage, **en ce que** l'ordinateur est mis en route avant l'introduction dans le trou de forage ou lors de l'obtention de la profondeur de départ, **en ce que** le nombre d'éléments du train de tiges utilisés lors de la réalisation du forage est saisi par le capteur de l'ordinateur, et **en ce que** la profondeur du trou de forage est calculée par le programme de traitement de l'ordinateur à l'aide du nombre déterminé et de la mesure linéaire des éléments du train de tiges utilisés.

2. Procédé conforme à la revendication 1, **caractérisé en ce qu**'on utilise un capteur sensible à la pression ou au flux du fluide de forage, qui transmet à l'ordinateur une impulsion de commande en cas d'augmentation ou de diminution de la pression du fluide de forage ou en cas de démarrage ou d'interruption de l'écoulement du fluide de forage.

3. Procédé conforme à la revendication 1 ou 2, **caractérisé en ce qu**'un ordinateur désactivé est mis en route par une première impulsion de commande du capteur.

4. Procédé conforme à l'une des revendications 1 à 3, **caractérisé en ce que**, sous l'effet d'une série prédéfinie et codée d'impulsions de commande, l'ordinateur passe dans un état de fonctionnement particulier.

5. Procédé conforme à l'une des revendications 1 à 4, **caractérisé en ce que** la profondeur calculée après chaque utilisation d'un élément du train de tiges est transmise par l'ordinateur à un appareil de manoeuvre directionnelle.

6. Dispositif destiné à la détection souterraine de la profondeur d'un forage effectué dans des formations souterraines avec un outil de forage (7) pouvant être introduit dans un trou de forage (8) à l'aide d'un train de tiges (5) constitué d'éléments (3) d'une longueur prédéfinie et avec un appareil de mesure de la profondeur (13,14,15) placé dans le caisson (10) de l'outil de forage (7), comprenant un ordinateur (13), doté d'une mémoire (14) pour l'enregistrement des données et d'un programme de traitement, ainsi qu'un capteur sensible aux paramètres du fluide de forage, **caractérisé en ce que** le capteur (15), en cas d'interruption du fluide de forage ou de baisse de la pression de celui-ci, comme cela se produit lorsque le forage est interrompu pour ajouter un élément (3) au train de tiges, transmet à l'ordinateur (13) une impulsion de commande qui constitue un multiplicateur pour le calcul de la profondeur par le programme de traitement, à partir d'une mesure linéaire des éléments (3) du train de tiges prédéfinie dans la mémoire (14).
